# EUROPÄISCHE PATENTSCHRIFT

(11) **EP 1 882 777 B1**
(45) Veröffentlichungstag und Bekanntmachung des Hinweises auf die Patenterteilung: **24.11.2010**
(21) Anmeldenummer: 07014775.6
(22) Anmeldetag: 27.07.2007
(51) Int. Cl.: E01B 1/00

(54) **Verfahren zum Herstellen einer festen Fahrbahn für Schienenfahrzeuge**
Method for making a balastless track for a railway
Procédé pour fabriquer une voie ferrée sans ballast

(30) Priorität: 28.07.2006 AT 12842006
(43) Veröffentlichungstag der Anmeldung: 30.01.2008
(73) Patentinhaber: Verkehrsbetriebe Zürich, 8048 Zürich (CH)
(72) Erfinder: Ablinger, Peter, 4650 Lambach (AT); Imhof, Hansruedi, 8048 Zürich (CH); Grunder, Hansjörg, 8048 Zürich (CH)
(74) Vertreter: Hübscher, Helmut

(56) Entgegenhaltungen:
- EP-A- 1 528 151
- EP-A- 1 564 331
- WO-A-2005/001203
- CH-A5- 695 568

## Beschreibung

Die Erfindung bezieht sich auf ein Verfahren zum Herstellen einer festen Fahrbahn für Schienenfahrzeuge, wobei auf einer Tragschicht vorgefertigte Auflager verlegt werden, die Stützpunkte für die Fahrschienen bilden, welche bereits im Rohbauzustand der festen Fahrbahn befahrbar sind und samt Schienenbefestigung auf den Auflagern abgestützt und eingerichtet werden, wonach auf der Tragschicht eine Gleistragplatte aus hydraulisch gebundenem Bindemittel eingebaut wird.

Ein derartiges Verfahren ist beispielsweise aus der CH 695 568 A5 bekannt. Dieses Verfahren erlaubt es unter anderem das Gleis bereits im Bauzustand zu befahren, wozu vorgefertigte, mit Schwellen ausgestattete Gleisjoche an der Einbaustelle auf Auflagern verlegt werden, die in ihrer einjustierten Lage mit schnellabbindendem Beton festgelegt werden. Nach Einbringung des Füllbetons bis knapp unter die Schwellenunterseite erfolgt die Feinjustierung des Gleises, wonach der gesamte Gleisrost eingegossen wird. Nach dem Untergießen der Schwellen bis zum Aushärten des Bindemittels kann das Gleis aber nicht mit Zügen befahren werden, da die im frischen Beton eingebetteten und an den Schienen befestigten Schwellen keinen Erschütterungen ausgesetzt werden dürfen, um Setzungen der Schwellen zu vermeiden und somit eine qualitativ entsprechende Einbettung der Schwellen in den Beton gewährleistet ist.

Des weiteren ist bekannt, dass alte, zu sanierende Gleis, inklusive der zugehörigen Tragplatten während einer Wochenendsperre von Freitag Abend bis Montag Früh komplett abzutragen, den Untergrund zu verfestigen und ein provisorisches Gleis auf provisorischen Stützblöcken aufzubauen, welche sich am Untergrund auf Betonfertigteilplatten abstützen. Die weiteren Arbeiten bis zur Fertigstellung des Gleises müssen in der Regel unter Aufrechterhaltung des Straßenbahnverkehrs je in einem Zeitraum von Mitternacht bis 5 Uhr Früh durchgeführt werden. Das heißt, zur Fertigstellung des Gleises stehen stets lediglich Stundensperren von 5 bis 6 Stunden Dauer zur Verfügung.

Mit den heute üblichen Umbauverfahren wird die Schiene mit Schienenbefestigungsschemeln in den Untergrund eingebettet und in den späteren Bauphasen festgehalten bzw. auf Basis dieser Schemel in der endgültigen Lage fixiert, in der anschließend wieder der Straßenbelag, der die beiden Schienen beidseitig einbettet, hergestellt wird.

Von Nachteil ist bei diesen heutigen Verfahren einerseits das hohe Gewicht der Schemel und anderseits die Tatsache, daß nach dem Einbetonieren der Schemel die gesamte Schienenbefestigung demontiert und anschließend das Gleis um ca. 5 cm angehoben werden muß, um den Schemel im abbindenden Beton ohne Qualitätsminderung einzubetten. Dies bedeutet, daß das Gleis üblicherweise erst fein eingerichtet und anschließend der Beton der Gleistragplatte eingebracht wird, in dem auch die Gleisschemel eingebettet sind. Nach einem ersten Abbinden des Betons werden die Schienenbefestigungsteile zwischen Schiene und Schemel komplett entfernt und anschließend das Gleis auf den zuvor beschriebenen provisorischen Stützpunkten um ca. 5 cm überhöht abgestützt. Damit ist sichergestellt, daß während des tagsüber stattfindenden Verkehrs, die im frischen Beton eingebetteten Schemel keinen Erschütterungen ausgesetzt sind und somit eine qualitativ entsprechende Einbettung in den Beton gewährleistet ist.

Nach einem anderen bekannten Verfahren (WO 2005 001 203 A1) werden die mit Befestigungsplatten und Befestigungselementen, nämlich Schrauben und Dübel, versehenen Schienen auf einer zuvor betonierten Tragplatte, in der Ausnehmungen für die Befestigungsmittel vorgesehen sind, abgelegt und feinjustiert, wonach die Ausnehmungen im Bereich um die Befestigungsplatten ausgegossen werden, wodurch die Dübel in der Tragplatte fixiert werden. Ein Befahren der Schienen ist bis zum Aushärten des Bindemittels ebenfalls nicht möglich, um einen guten Halt der Dübel sicherzustellen.

Schließlich ist es bekannt (EP 1 564 331 A2), Fahrschienen mit den daran befestigten Schwellen so zu verlegen, daß die Fahrschienen über die Schwellen mit Hilfe von Spindeltrieben gegenüber einer Tragschicht der Höhe nach abgestützt werden, um anschließend die Schwellen in eine Gleistrageplatte einbetten zu können, die mit Hilfe einer Schalung auf die Tragschicht aufgebracht wird. Um ein Absinken der Schwellen im Ausmaß des Schwindens des aushärtenden Betons der Gleistragplatte zu ermöglichen, müssen die Spindeltriebe entsprechend verstellt werden. Außerdem ist die Befestigung der Fahrschienen auf den Schwellen zu lösen, um keine Kräfte über die Schienen in den Betonkörper der Gleistragplatte während ihres Aushärtens einzutragen.

Ausgehend von einem Stand der Technik der eingangs geschilderten Art liegt der Erfindung daher die Aufgabe zugrunde, ein Verfahren zum Herstellen einer festen Fahrbahn für Schienenfahrzeuge so auszugestalten, daß ein möglichst rascher und kostengünstiger Aufbau eines Gleises mit exakt in ihrer räumlichen Lage justierten Schienen möglich wird.

Die Erfindung löst diese Aufgabe dadurch, daß die Schienenbefestigungsplatten der auf den Auflagern abgestützten Fahrschienen mit Dübeln für die Schienenbefestigung auf der Gleistragplatte mit Abstand zur Schienenbefestigungsplattenunterseite versehen werden, daß in weiteren Arbeitsschritten auf der Tragschicht die Gleistragplatte aus hydraulisch gebundenem Bindemittel mit Abstand zur Schienenbefestigungsplattenunterseite eingebaut wird, wobei die Dübel zumindest größtenteils in die Gleistragplatte eingegossen werden, daß dann die Verbindung zwischen der Schienenbefestigungsplatte und den Abstand zur Schienenbefestigungsplattenunterseite angeordneten Dübeln zur mechanischen Entkopplung von Fahrschienen und Gleistragplatte bis zum ausreichenden Aushärten des hydraulisch gebundenen Bindemittels gelöst wird und daß anschließend die Fahrschienen nach einem endgültigen Feinrichten bezüglich ihrer räumlichen Lage über die Schienenbefestigungsplatten an der Gleistragplatte festgelegt und mit einer Vergussmasse untergossen werden.

Die Erfindung weist gegenüber dem Stand der Technik unter anderem den Vorteil auf, daß die Schienenbefestigung über bereits an den Fahrschienen vormontierte Schienenbefestigungsplatten erfolgt, die nach einem Versetzen der Schienen auf den Auflagern bis zur Fertigstellung des Gleises an den Fahrschienen verbleiben können.

Dabei ist es insbesondere von Vorteil, wenn die Schienenbefestigungsplatten und gegebenenfalls die Auflager zu Gleisjochen zusammengefaßte Verlegeinheiten bilden, die nacheinander auf der Tragschicht in Stellung gebracht und untereinander verbunden bzw. verschweißt werden. Diese Schienenbefestigungsplatten brauchen bis zur Fertigstellung des Gleises mit dem neuen Verfahren nicht mehr demontiert werden. Außerdem sind diese Platten bzgl. Gewicht und Größe günstiger, was ein einfacheres Handling der Gleisjoche bzw. eine größere Reichweite der heute eingesetzten Hebezeuge und Kräne aufgrund des verminderten Gewichtes ermöglicht, da auf diese üblichen Schwellen bzw. Gleisschemel verzichtet werden kann.

Mit den gemäß der Erfindung vorgesehenen Schienenbefestigungsplatten, die eine sehr geringe Bauhöhe aufweisen, ergeben sich bei noch nicht montierten Dübeln auch besonders vorteilhafte Verhältnisse für die Lagerung der vormontierten Joche und deren Transport zur Baustelle und somit auch eine erhebliche Verminderung des Transportvolumens zur Baustelle. Mit der Erfindung kann das Anheben des Gleises unmittelbar nach dem Betonieren ersatzlos entfallen, da das Gleis bereits auf den Auflagern abgestützt ist und die an den Schienenbefestigungsplatten vor dem Ausgießen mit dem hydraulischen Bindemittel vormontierten Dübel nach dem Verdichten der hydraulischen gebundenen Gleistragplatte von den als Richtplatten wirkenden Schienenbefestigungsplatten gelöst werden, indem die Montageschraube und die zwischen Dübel und Schienenbefestigungsplattenunterseite vorgesehenen Abstandshalter gelöst und entfernt werden. Damit ist das Gleis von Anfang an über die Betonschicht abgehoben, so daß der frische Beton im Wesentlichen erschütterungsfrei aushärten kann, womit eine entsprechende qualitative Einbettung der Dübel in den Beton gewährleistet ist.

Nach einem Aushärten des Betons können die Fahrschienen bzgl. ihrer Lage insbesondere ihrer Höhenlage beispielsweise mittels Keile od. dgl. korrigiert werden, bevor die Schienen nach dem endgültigen Einrichten bzgl. ihrer räumlichen Lage an der Gleistragplatte mit der Schienenbefestigungsplatte an den zuvor eingebetteten Dübeln befestigt und anschließend mit einer Vergußmasse untergossen werden. Ein weiterer wesentlicher Vorteil des erfindungsgemäßen Verfahrens liegt darin, daß das Gleis für das Betonieren der Gleistragplatte nur mehr auf ca. ± 10 mm genau in der Höhe gerichtet werden muß. Durch die Konzentration auf die Richtung kann der Richtprozeß rasch erfolgen. Dies deshalb, da eine Korrektur zwischen dem Aushärten der Gleistragplatten und dem endgültigen Einbringen der Vergußmasse noch möglich ist. Gegebenenfalls können die Schienen vor dem exakten Einrichten des Gleises auch noch durch Fahrschienen größerer Länge ersetzt werden, falls dies erforderlich sein sollte.

Des Weiteren sollten die Schienen wenigstens bis zum Aushärten der Vergußmasse samt Schienenbefestigungsplatten mittels Justiervorrichtungen auf der Tragschicht abgestützt werden. Als Justiervorrichtungen kommen Hartholzkeile bzw. seitliche Streben zum benachbarten Straßenbankett hin in Frage. Dementsprechend abgesicherte Schienen können problemlos von Schienenfahrzeugen in Schrittgeschwindigkeit befahren werden.

Eine Vorrichtung zur Schienenbefestigung an einer Gleistragplatte für eine feste Fahrbahn für Schienenfahrzeuge mit einer einerseits an der Schiene befestigbaren und anderseits in der Gleistragplatte verankerbaren Schienenbefestigungsplatte, wie sie insbesondere in einem Verfahren der eingangs geschilderten Art Verwendung finden kann, zeichnet sich gemäß der Erfindung dadurch aus, daß der Schienenbefestigungsplatte einerseits eine in eine Befestigungsbohrung der Schienenbefestigungsplatte einsetzbare Führungsschraube, die eine an der Schienenbefestigungsplattenunterseite angeordnete Distanzbuchse durchragt und in einen Dübel eingreift, und anderseits eine Befestigungsschraube zugehören, die anstelle von Führungsschraube und Distanzbuchse vorzugsweise über eine in die Befestigungsbohrung eingesetzte Exzenterhülse in den Dübel eingreift.

Damit wird eine Vorrichtung geschaffen, die während der Gleismontage an den Schienen verbleiben kann, da nach dem Ausrichten der Gleise die Führungsschraube und die Distanzbuchse den Dübel exakt in seiner vorbestimmten Lage fixieren, bis die Gleistragplatte aus Beton ihre zum Lösen der Führungsschraube entsprechende Grünstandfestigkeit aufweist. Anschließend werden Distanzbuchsen und Schrauben abgenommen, wonach eine saubere Entkopplung zwischen Schienenbefestigungsplatte und Gleistragplatte gewährleistet ist. Nach einem Aushärten der Gleistragplatte werden die Befestigungsschrauben in die Befestigungsbohrungen eingesetzt und in die zugehörigen Dübel eingeschraubt. Um dabei noch in einfacher Weise ein seitliches Justieren des Gleises zu ermöglichen ist die Befestigungsschraube über eine Exzenterhülse in die Befestigungsbohrung eingesetzt. Dadurch können noch geringe Fertigungstoleranzen ausgeglichen werden. Die Justierung des Gleises in seiner Höhenlage erfolgt ja durch entsprechendes Unterteilen und Ausgießen mit einer Vergußmasse.

Besonders einfache Konstruktionsverhältnisse für die Schienenbefestigungsplatten ergeben sich, wenn die Schienenbefestigungsplatten quer zur Schienenlängsrichtung ausgerichtete Führungen für Schienenklemmbacken aufweisen und seitlich der Führung je wenigstens eine Lasche ausbilden, in welchen die Befestigungsbohrungen vorgesehen sind. Damit werden flache, wenig Bauraum benötigende Schienbefestigungsplatten geschaffen, die in Folge der Führung zu späteren Zeitpunkten noch eine einfache Korrektur des Gleises hinsichtlich seiner Seitenlage ermöglichen. Die erfindungsgemäße Schienenbefestigungsplatte zeichnet sich insbesondere durch ihre in Gleisachse geringe Breite aus. Weiters behindert sie das Untergießen des Gleises mit Vergußmasse und auch zukünftige Reparaturen in keiner Weise.

Wird mit beispielsweise zwei verschiedenen Klemmbacken mit zueinander in Richtung der Längsführung um einen halben Zahnabstand versetzter Rast gearbeitet, kann die Seitenlage der Schiene über die Klemmbacken in kleineren Schritten korrigiert werden. Diese Art der Klemmbacken ermöglicht es zudem, mit dem gleichen System Schienen unterschiedlicher Schienenfußbreite zu verbauen.

Bei Gleissanierungen auf Brücken bzw. auf intakten Gleistragplatten besteht auch die Möglichkeit, die gleichen Schienenbefestigungsplatten in Verbindung mit in Bohrungen eingesetzten Dübeln zu verwenden, wobei die Schienenbefestigungsplatten in diesem Fall als Bohrlehren dienen können. Mit der Erfindung muß an der Baustelle lediglich mit Montageteilen, also Distanzbuchse und der Führungsschraube und gegebenenfalls den Dübeln manipuliert werden. Die Gefahr von Materialverlusten im Zuge des Herstellungsgleises ist im Gegensatz zu heutigen Verfahren somit wesentlich geringer.

In der Zeichnung ist die Erfindung anhand eines Ausführungsbeispieles schematisch dargestellt. Es zeigen
- Fig. 1: ein nach dem erfindungsgemäßen Verfahren hergestelltes Gleis im Querschnitt,
- Fig. 2 bis 7: die verschiedenen Herstellungsstufen einer erfindungsgemäßen Fahrbahn und
- Fig. 8: die erfindungsgemäße Fahrbahn in einer Zwischenbaustufe nach Fig. 6 in Draufsicht.

Es wird ein Verfahren zum Herstellen einer festen Fahrbahn 1 für Schienenfahrzeuge vorgeschlagen, wobei vorgefertigte Auflager 2 auf einer Tragschicht 3 verlegt werden. Diese Auflager 2 bilden Stützpunkte für die Fahrschienen 4, die bereits im Rohbauzustand, also bei lediglich auf die Auflager 2 aufgestützten Fahrschienen 4 mit verminderter Fahrgeschwindigkeit befahrbar sind. Gemäß der Erfindung werden die Fahrschienen 4 samt Schienenbefestigungsplatten 5 auf den Auflagern 2 abgestützt, wobei die Schienenbefestigungsplatten 5 Dübel 6 für die Schienenbefestigung an einer Gleistragplatte 7 tragen. In weiteren Arbeitsschritten wird auf der Tragschicht 3 die Gleistragplatte 7 aus hydraulisch gebundenem Bindemittel, insbesondere Beton, mit Abstand zur Schienenbefestigungsplattenunterseite eingebaut, in welche Gleistragplatte 7 die Dübel 6 zumindest größtenteils eingegossen werden. Schließlich wird die Verbindung zwischen Schienebefestigungsplatte 5 und Dübel 6 bis zum ausreichenden Aushärten des hydraulisch gebundenen Bindemittels gelöst, wonach die Fahrschienen 4 nach einem endgültigen Einrichten bzgl. ihrer räumlichen Lage, mit einer Vergußmasse 8 untergossen und über die Schienenbefestigungsplatten 5 an der Gleistragplatte 7 mittels Befestigungsschrauben 9 festgelegt werden.

Die Vorrichtung zur Durchführung des erfindungsgemäßen Verfahrens umfaßt eine Vorrichtung zur Schienenbefestigung an einer Gleistragplatte 7 für eine feste Fahrbahn für Schienenfahrzeuge mit einer einerseits an einer Fahrschiene 4 befestigbaren und anderseits an der Gleitragplatte 7 verankerbaren Schienenbefestigungsplatte 5. Diese Schienenbefestigungsplatte 5 nimmt in einer Befestigungsbohrung 10 wechselweise eine in die Befestigungsbohrung 10 eingesetzte Führungsschraube 11, die eine Distanzbuchse 12 durchragt und in einen Dübel 6 eingreift (Fig. 1, rechte Seite), oder eine Befestigungsschraube 9 auf, die über eine Exzenterhülse 13 in die Befestigungsbohrung 10 eingesetzt ist und in den Dübel 6 eingreift (Fig. 1, linke Seite). Die Schienenbefestigungsplatte 5 umfaßt zudem quer zur Schienenlängsrichtung ausgerichtete Führungen 14 für Schienenklemmbacken 15 die mit der Schienenbefestigungsplatte 5 verschraubbar sind. Seitlich der Führung 14 ist je eine Lasche 16 an der Schienenbefestigungsplatte 5 ausgebildet, in welcher die Befestigungsbohrungen 10 für die Befestigungsschrauben 9 bzw. Führungsschrauben 11 vorgesehen sind.

Das der Erfindung zugrunde liegende Herstellungsverfahren erfolgt beispielsweise in folgenden Schritten:
Die Fahrschienen mit Spurhaltern 17 werden in der Werkstätte für das jeweilige Baulos vorbereitet, wobei üblicherweise Joche mit einer Länge von rund 18 m zum Einsatz gebracht werden. An der Baustelle werden diese vormontierten Joche auf vorbereitete Auflager 2 aufgelegt und bezüglich ihrer Höhenlage beispielsweise mit Hartholzkeilen eingerichtet (Fig. 2). Die seitliche Stabilisierung kann mit Streben gegen das benachbarte Straßenbankett hin erfolgen. In diesem Zwischenbauzustand ist es möglich, das Gleis mit Schienenfahrzeugen in Schrittgeschwindigkeit zu befahren. Dabei ist zu berücksichtigen, daß sich das Gleis durch dieses Befahren sowohl in der Höhe als auch seitlich durch Setzungen der Auflagerpunkte verändern kann.

In einer weiteren Bauphase (Fig. 3) werden die Dübel 6 mittels der Führungsschrauben 11 unter Zwischenlage der Distanzbuchsen 12 an den Schienenbefestigungsplatten 5 befestigt. Dazu werden die Führungsschrauben 11 von oben in die Befestigungsbohrungen 10 der Schienenbefestigungsplatten 5 eingesetzt, die Distanzbuchsen 12 von unten auf die Führungsschrauben 11 aufgeschoben und der Dübel 6 mit vorzugsweise einem Gewindegang an der Führungsschraube befestigt. Dieser Montagevorgang kann an der Baustelle einfach und effizient erfolgen. Durch die Klemmwirkung von Dübel 6 und Führungsschraube 11 gegen die Schienenbefestigungsplatte 5 wird der Dübel 6 stets in seiner exakten Position stabil gehalten. Anschließend wird das Gleis in der Höhe auf ± 10 mm in seiner Längsrichtung auf rund ± 2 mm Solllage eingerichtet.

Nun wird das hydraulische Bindemittel, der Beton, der Gleistragplatte 7 bis rund 10 mm unter Oberkante Dübel bzw. 10 mm unter Unterkante Distanzbuchse 12 eingebaut (Fig. 4). Damit sind die Dübel 6 in die Gleistragplatte 7 eingebettet. Durch den dabei gegebenen Freiraum von rund 35 mm zwischen Schienenbefestigungsplattenunterseite und Gleistragplattenoberfläche ist ein Gleichziehen des Betons mit einer Kelle problemlos möglich. Bezüglich der Ebenheit des Betons der Gleistragplatte 7 an der Oberfläche sind keine besonders hohen Anforderungen gestellt, da das endgültige Gleis in weiterer Folge noch gegen die Gleistragplatte 7 über die Dübel 6 fixiert und mit einer Vergußmasse 8 untergossen werden wird. Damit sind sehr hohe Betonierleistungen in den kurzen zur Verfügung stehenden Arbeitszeiten möglich.

Kurzfristig nach dem Einbau des Betons der Gleistragplatte 7, insbesondere wenn dieser eine Grünstandsfestigkeit erreicht hat, werden die Führungsschrauben 11 gelöst, der Dübel 6 gegebenenfalls noch ein wenig in den frischen Beton eingedrückt und die Distanzbuchse 12 durch seitliches Herausziehen zwischen Gleistragplatte 7 und Schienenbefestigungsplatte 5 entnommen (Fig. 5). Dieser Arbeitsschritt kann ohne jegliche Veränderung der Gleislage durchgeführt werden. Anschließend besteht die Möglichkeit den Verkehr wieder aufzunehmen, während der Beton erst 1 bis 2 Stunden alt ist. Die Dübel 6 können nun in den nächsten Stunden und Tagen in der Gleistragplatte 7 eingebettet ohne Erschütterungen oder Bewegungen von außen verbleiben, wodurch ein optimaler Sitz der Dübel 6 in der Gleistragplatte 7 und eine homogene Qualität der Gleistragplatte 7 gewährleistet ist. Zudem ist das Gleis gegen den Untergrund entkoppelt, so daß seitliche Bewegungen bzw. Längsbewegungen des Gleises in der Folge von Temperaturspannungen die Qualität der aushärtenden Gleistragplatte 7 nicht beeinflussen.

In der nächsten Bauphase werden nach dem Abbinden der Gleistragplatte 7 provisorische Verkeilungen auf der neuen Gleistragplatte 7 genutzt, um das Gleis bei exakt bzw. seiner endgültigen Lage einzurichten. Anschließend wird das Gleis mit den an den Schienen vormontierten Schienenbefestigungsplatten 5 mit den in die Gleistragplatte 7 eingegossenen Dübeln 6 verschraubt und gegen die Verkeilung gepreßt. Lediglich für ein gegebenenfalls erforderliches Längsverschieben der Schienenfestigungsplatten 5 an der Schiene ist bei Bedarf ein Lösen der Klemmschrauben 20 der Schienenbefestigungsplatten 5 und gegebenenfalls eine seitliche Korrektur der Befestigungsplatten mittels der Führung 14 und dem Zahnprofil zwischen Klemmbacken 15 und Schienenbefestigungsplatte 5 möglich. Eine komplette Demontage und Neuzusammeristellung der Schienenbefestigung, wie bisher üblich, kann somit ersatzlos entfallen. Zur seitlichen Feinkorrektur werden die in die Befestigungsbohrungen 10 eingesetzten Exzenterhülsen 13 verwendet, welche eine seitliche Korrektur von rund ± 7 mm ermöglichen. Zusätzlich besteht die Möglichkeit, die Klemmbacken 15 in einer Rast um je rund 4 mm seitlich zu korrigieren bzw. für unterschiedliche Schienenfußbreiten einzusetzen. Wird mit beispielsweise zwei verschiedenen Schienenklemmbacken 15 mit zueinander in Richtung der Führung 14 um einen halben Zahnabstand versetzter Rast gearbeitet, kann die Seitenlage der Schiene über die Klemmbacken 15 in 2 mm Schritten korrigiert werden. Diese Art der Klemmbacken 15 ermöglicht es zudem, mit dem gleichen System unterschiedliche Schienen, insbesondere mit unterschiedlichen Schienenfußbreiten in Schrittweite 2 mm zu verbauen. Anschließend wird neben den Schienensträngen eine verlorene Schalung 18 für die Vergußmasse 8, beispielsweise aus Beton gefertigt und das justierte Gleis durch vollständiges Untergießen der Schiene 4 mit der Vergußmasse 8, insbesondere Gußasphalt, in Lage und Höhe endgültig fixiert (Fig. 6 und 8).

Zur Fertigstellung wird abschließend der Straßenbelag 19 aufgebaut (Fig. 7).

## Patentansprüche

1. Verfahren zum Herstellen einer festen Fahrbahn (1) für Schienenfahrzeuge, wobei auf einer Tragschicht (3) vorgefertigte Auflager (2) verlegt werden, die Stützpunkte für die Fahrschienen (4) bilden, welche bereits im Rohbauzustand der festen Fahrbahn befahrbar sind und samt Schienenbefestigung auf den Auflagern (2) abgestützt und eingerichtet werden, wonach auf der Tragschicht (3) eine Gleistragplatte (7) aus hydraulisch gebundenem Bindemittel eingebaut wird, wobei die Schienenbefestigungsplatten (5) der auf den Auflagern (2) abgestützten Fahrschienen (4) mit Dübeln (6) für die Schienenbefestigung auf der Gleistragplatte (7) mit Abstand zur Schienenbefestigungsplattenunterseite versehen werden, in weiteren Arbeitsschritten auf der Tragschicht (3) die Gleistragplatte (7) aus hydraulisch gebundenem Bindemittel mit Abstand zur Schienenbefestigungsplattenunterseite eingebaut wird, wobei die Dübel (6) zumindest größtenteils in die Gleistragplatte (7) eingegossen werden **dadurch gekennzeichnet, daß** dann die Verbindung zwischen der Schienenbefestigungsplatte (5) und den Abstand zur Schienenbefestigungsplattenunterseite angeordneten Dübeln (6) zur mechanischen Entkopplung von Fahrschienen (4) und Gleistragplatte (7) bis zum ausreichenden Aushärten des hydraulisch gebundenen Bindemittels gelöst wird und daß anschließend die Fahrschienen (4) nach einem endgültigen Feinrichten bezüglich ihrer räumlichen Lage über die Schienenbefestigungsplatten (5) an der Gleistragplatte (7) festgelegt und mit einer Vergussmasse (8) untergossen werden.

2. Verfahren nach Anspruch 1, **dadurch gekennzeichnet, daß** die Fahrschienen (4) vom Zeitpunkt des Lösens der Verbindung zwischen Schienenbefestigungsplatte (5) und Dübel (6) bis zum ausreichenden Aushärten des hydraulisch gebundenen Bindemittels zumindest im wesentlichen frei schwingend zwischen den Auflagern (2) gelagert werden.

3. Verfahren nach Anspruch 1 oder 2, **dadurch gekennzeichnet**, die Fahrschienen (4), die Schienenbefestigungsplatten (5) und gegebenenfalls die Auflager (2) zu Gleisjochen zusammengefaßte Verlegeinheiten bilden, die nacheinander auf der Tragschicht (3) in Stellung gebracht und untereinander verbunden, bzw. verschweißt werden.

4. Verfahren nach einem der Ansprüche 1 bis 3, **dadurch gekennzeichnet, daß** die Fahrschienen (4) nach einem Verlegen eines Gleisabschnittes bezüglich ihrer Lage, insbesondere ihrer Seitenlage, korrigiert werden, bevor die Gleistragplatte (7) eingebaut wird.

5. Verfahren nach einem der Ansprüche 1 bis 4, **dadurch gekennzeichnet, daß** die Fahrschienen (4) wenigstens bis zum Aushärten der Vergußmasse (8) samt Schienenbefestigungsplatten (5) mittels Justiervorrichtungen auf der Gleistragplatte (7) abgestützt werden.

## Claims

1. Method for producing a ballast-less track (1) for rail vehicles, wherein prefabricated bearings (2) are laid on a substructure (3) and form the support points for the running rails (4) which can already be travelled upon when the ballast-less track is in a shell construction and are supported and arranged on the bearings (2) together with the rail fastening, whereupon a track supporting layer (7) consisting of a hydraulically bonded binder is mounted on the substructure (3), wherein the rail fastening plates (5) of the running rails (4) supported on the bearings (2) are provided with anchor fittings (6) for the rail fastening to the track supporting layer (7) at a spaced disposition with respect to the lower side of the rail fastening plates, in further operating steps the track supporting layer (7) consisting of a hydraulically bonded binder is mounted on the substructure (3) at a spaced disposition with respect to the lower side of the rail fastening plates, wherein the anchor fittings (6) are at least for the most part cast into the track supporting layer (7), **characterised in that** the connection between the rail fastening plate (5) and the anchor fittings (6) disposed at a spaced disposition with respect to the lower side of the rail fastening plates is then released in order to mechanically decouple the running rails (4) and the track supporting layer (7) until the hydraulically bonded binder has sufficiently hardened, and **in that** subsequently the running rails (4) are fixed to the track supporting layer (7) after final adjustment with respect to their spatial position above the rail fastening plates (5) and a casting compound (8) is cast underneath the running rails.

2. Method as claimed in Claim 1, **characterised in that** the running rails (4) are mounted so as to at least substantially freely oscillate between the bearings (2) from the time of release of the connection between the rail fastening plate (5) and the anchor fittings (6) until the hydraulically bonded binder has sufficiently hardened.

3. Method as claimed in Claim 1 or 2, **characterised in that** the running rails (4), the rail fastening plates (5) and optionally the bearings (2) form laying units which are combined to form lengths of track and are moved into position one after the other on the substructure (3) and are connected or welded together.

4. Method as claimed in any one of Claims 1 to 3, **characterised in that**, after laying a track section, the running rails (4) are corrected in terms of their position, in particular their lateral position before the track supporting layer (7) is mounted.

5. Method as claimed in any one of Claims 1 to 4, **characterised in that** the running rails (4) are supported on the track supporting layer (7) together with the rail fastening plates (5) by means of adjusting devices at least until the casting compound (8) has hardened.

## Revendications

1. Procédé pour fabriquer une voie ferrée (1) sans ballast, pour des véhicules ferroviaires, des semelles (2) préfabriquées étant posées sur une couche support (3), les semelles formant des points d'appui pour les rails (4), déjà praticables lorsque la voie ferrée sans ballast est à l'état de construction brut et soutenus, avec la fixation de rail, sur les semelles (2), et équipés, à la suite de quoi une plaque support de voie (7), composée d'un liant lié hydrauliquement, est placée sur la couche support (3), les plaques de fixation de rail (5) des rails (4) soutenus sur les semelles (2) étant munies de chevilles (6) pour la fixation des rails sur la plaque support de voie (7), à distance de la face inférieure de plaque de fixation de rail et, en des étapes opératoires subséquente, la plaque support de voie (7), composée de liant lié hydrauliquement, étant placée sur la couche support (3), à distance de la face inférieure de plaque de fixation de rail, les chevilles étant, au moins pour leur plus grande partie, scellées dans la plaque support de voie (7), **caractérisé en ce que** à liaison entre la plaque de fixation de rail (5) et les chevilles (6), disposées à distance de la face inférieure de plaque de fixation de rail, est relâchée pour obtenir le désaccouplement mécanique entre rails (4) et plaque support de voie (7) jusqu'au durcissement suffisant du liant lié hydrauliquement, et **en ce que**, ensuite, les rails (4), après savoir subi un alignement fin ultime de leur position spatiale, sont fixés sur la plaque support de voie (7) par l'intermédiaire des plaques de fixation de rail (5) et scellés par le dessous, avec une masse de scellement (8).

2. Procédé selon la revendication 1, **caractérisé en ce que** les rails (4) sont posés de manière à pouvoir effectuer un débattement au moins sensiblement librement entre les semelles (2), à partir du moment du desserrement de la liaison entre plaque de fixation de rail (5) et cheville (6) jusqu'au durcissement suffisant du liant lié hydrauliquement.

3. Procédé selon la revendication 1 ou 2, **caractérisé en ce que** les rails (4), les plaques de fixation de rail (5) et, le cas échéant, les semelles (2) forment des unités de pose regroupées en tronçons de voie, mises en position les uns après les autres sur la couche support (3) et reliés entre eux, respectivement soudés ensemble.

4. Procédé selon l'une des revendications 1 à 3, **caractérisé en ce que**, après une pose d'un tronçon de voie, les rails (4) subissent une correction quant à leur position, en particulier leur position latérale, avant que la plaque support de voie (7) soit intégrée.

5. Procédé selon l'une des revendications 1 à 4, **caractérisé en ce que**, au moins jusqu'au durcissement de la masse de scellement (8), les rails (4), avec des plaques de fixation de rail (5), sont soutenus sur la plaque support de voie (7) à l'aide de dispositifs de réglage.
